# EUROPÄISCHE PATENTSCHRIFT

(11) **EP 0 896 133 B1**
(45) Veröffentlichungstag und Bekanntmachung des Hinweises auf die Patenterteilung: **06.11.2002**
(21) Anmeldenummer: 98114397.7
(22) Anmeldetag: 31.07.1998
(51) Int. Cl.: F01M 13/02

(54) **Kurbelgehäuse-Entlüftung**
Crankcase ventilating
Ventilation du carter moteur

(30) Priorität: 06.08.1997 DE 19734001
(43) Veröffentlichungstag der Anmeldung: 10.02.1999
(73) Patentinhaber: ADAM OPEL AG, 65423 Rüsselsheim (DE)
(72) Erfinder: Bachmann, Ulrich, Dipl.-Ing., 99837 Dankmarshausen (DE)

(56) Entgegenhaltungen:
- GB-A- 544 761
- US-A- 3 589 347
- US-A- 4 102 314
- US-A- 4 856 487

## Beschreibung

Die Erfindung betrifft eine Kurbelgehäuse-Entlüftung gemäß dem Oberbegriff des Patentanspruches 1.

Eine solche Kurbelgehäuse-Entlüftung ist mit DE 38 24 791 beschrieben. Derartige Kurbelgehäuse-Entlüftungen sichern während des Betriebs der Brennkraftmaschine ständig einen Unterdruck im Kurbelgehäuse, so daß aus diesem keine Gase unkontrolliert in die Umgebung austreten können. Dabei wird bei Belastung der Brennkraftmaschine und geöffneter Drosselklappe der größere Anteil des Kurbelgehäusegases durch die Primär-Entlüftungsleitung in das Ansaugrohr gelangen. Im Leerlauf und somit geschlossener Drosselklappe liegt jedoch nur an der Sekundär-Entlüftungsstelle Unterdruck an, so daß sich ausschließlich durch die im Querschnitt engere Senkundär-Entlüftungsleitung der Unterdruck auf das Kurbelgehäuse überträgt und das Kurbelgehäusegas nur durch die Senkundär-Entlüftungsstelle in das Ansaugrohr gelangt. Die Menge dieses Gases ist bei Leerlauf besonders kritisch, da durch sie das Leerlaufverhalten der Brennkraftmaschine beeinflußt wird. Es ist daher üblich, die Sekundär-Entlüftungsöffnung durch eine Düse zu kalibrieren. Dadurch kann im Kurbelgehäuse der auch im Leerlauf aufrechtzuerhaltende Unterdruck zu gering bleiben. Eine beliebige Vergrößerung der Senkundär-Entlüftungsstelle ist jedoch deshalb nicht praktikabel, weil dadurch der Unterdruck im Ansaugrohr unterhalb der Drosselklappe bei Leerlauf unzulässig absinken würde, so daß die dort angeschlossenen Unterdruck-Servoaggregate, wie Bremsservo, Kraftstoffdruckregler, Tankentlüftungsventil, Ansaugluft-Temperaturregelung, Sekundärluft-Zuführventil und dergleichen in ihrer Funktion beeinträchtigt wären. Andererseits fließt durch die im Querschnitt relativ große Primär-Entlüftungsleitung infolge des bei diesem Betriebszustand bestehenden Druckgefälles aus dem Ansaugrohrbereich vor der geschlossenen Drosselklappe Luft in das Kurbelgehäuse und beeinträchtigt so weiterhin den Unterdruck im Ansaugrohr unterhalb der Drosselklappe.

Eine weitere Kurbelgehäuseentlüftung für eine Brennkraftmaschine ist mit US-PS 3 589 347 beschrieben. Bei dieser ist in Strömungsrichtung vor einer im Ansaugrohr angeordneten Drosselklappe eine in den Ansaugluftstrom mündende Primär-Entlüftungsöffnung sowie eine hinter der Drosselklappe mündende Sekundär-Entlüftungsöffnung vorgesehen.

Die Primär-Entlüftungsöffnung ist über eine Primär-Entlüftungsleitung und die Sekundär-Entlüftungsöffnung über eine Sekundär-Entlüftungsleitung mit einem mit dem Kurbelgehäuse der Brennkraftmaschine in Verbindung stehendem Raum verbunden. Die Sekundär-Entlüftungsleitung hat gegenüber der Primär-Entlüftungsleitung einen wesentlich geringeren Querschnitt und ist zudem nahe des Ansaugrohres mit einer Kalibrierdüse versehen. In der Primär-Entlüftungsleitung ist ein Rückschlagventil vorgesehen, welches den Gasdurchtritt nur in Richtung von dem zu entlüftenden Raum in den Ansaugtrakt zuläßt.

Insbesondere durch die Anordnung des Rückschlagventils im Verlauf der Primär-Entlüftungsleitung kann zwar vermieden werden, dass bei Leerlauf und Niedriglast Luft aus dem Ansaugtrakt vor der Drosselklappe in das Kurbelgehäuse gelangen kann. Eine eindeutige Kalibrierung der Motorsteuerung über alle Lastbereiche ist aber auch damit nicht gewährleistet.

Der Erfindung liegt die Aufgabe zugrunde, eine Kurbelgehäuse-Entlüftung der eingangs genannten Art dahingehend zu verbessern, daß sich in allen Betriebsbereichen der Brennkraftmaschine ein ausreichender Unterdruck im Kurbelgehäuse einstellt, dabei der Unterdruck im Ansaugrohr stromab der Drosselklappe ausreichend hoch bleibt und die Kalibrierung der Motorsteuerung hinsichtlich des Leerlaufverhaltens nicht beeinträchtigt wird.

Erfindungsgemäß wird diese Aufgabe mit den Merkmalen des Anspruches 1 gelöst. Vorteilhafte Weiterbildungen der Erfindung sind Gegenstand der Unteransprüche.

Gemäß der Erfindung wird so der relativ große Querschnitt der Primär-Entlüftungsleitung mit zunehmendem Schließwinkel der Drosselklappe und damit zunehmendem Unterdruck im Ansaugrohr stromab der Drosselklappe zunehmend verkleinert und kann letztlich vollkommen geschlossen werden. Somit steht bei großer Last der Brennkraftmaschine und dementsprechend geöffneter Drosselklappe die Primär-Entlüftungsöffnung über die Primär-Entlüftungsleitung mit dem Kurbelgehäuse in Verbindung. Der sich im gesamten Ansaugrohr befindliche Unterdruck kann sich somit auch auf das Kurbelgehäuse erstrecken. Das bei hoher Last in erhöhtem Umfang auftretende Kurbelgehäusegas (Blow-by) wird sicher abgesaugt.

Bei Leerlauf und geschlossener Drosselklappe entsteht nur wenig Blow-by-Gas. Der stromab der Drosselklappe anliegende relativ hohe Unterdruck ist ausreichend, um durch den kleinen Querschnitt der Sekundär-Entlüftungsöffnung das Kurbelgehäuse ausreichend zu entlüften und in ihm einen ausreichenden Unterdruck aufrechtzuerhalten. Es steht trotzdem ausreichend Unterdruck für Servoaggregate zur Verfügung. Ein Auffüllen des Unterdrucks über die jetzt geschlossene Primär-Entlüftungsleitung ist nicht möglich.

Das in der Primär-Entlüftungsleitung angeordnete Ventil ist als ein von einem Aktuator betätigbares Drosselventil ausgebildet. Dieser Aktuator kann vorteilhaft aus einer Unterdruckdose bestehen, die vom Unterdruck im Ansaugrohr unterhalb der Drosselklappe betätigt wird. Es kann auch vorteilhaft sein, die Unterdruckdose vom Differenzdruck zwischen den Drücken stromauf und stromab der Drosselklappe zu betätigen. Ebenso ist es möglich, den Aktuator elektrisch, z. B. mit einem Elektromagneten oder einem Schrittmotor zu betätigen, indem vom elektronischen Motorsteuergerät eine elektrisches Signal für das Maß der Drosselung generiert wird.

In besonders vorteilhafter Weise ist der Aktuator mit einem Schieberventil ausgebildet. Der Schieber dieses Ventils kann mit einer Schließkurve versehen sein, welche zusätzlich zur Steuerung der Betätigungskraft des Drosselventils eine Anpassung des Drosselverhaltens an die Motorcharakteristik ermöglicht.

Ein Ausführungsbeispiel der Erfindung ist nachstehend anhand einer Zeichnung näher beschrieben. Es zeigen
- Fig. 1:: das Schema einer erfindungsgemäßen Kurbelgehäuse-Entlüftung,
- Fig. 2:: eine schematisierte Ansicht auf den Schieber des Drosselventils in Durchgangsrichtung.

Eine Brennkraftmaschine 1 hat ein Kurbelgehäuse, welches über Ölrücklaufkanäle und Ölabscheider mit zwei an der Ventilhaube 2 des Zylinderkopfes 3 austretenden Entlüftungsstutzen 4 in Verbindung steht. Die Brennkraftmaschine 1 weist weiterhin einen Ansaugtrakt mit einem Ansaugrohr 5 sowie ein Abgasrohr 6 auf. Im Ansaugrohr 5 befindet sich eine Drosselklappe 7. Mit dem Pfeil 8 ist die Strömungsrichtung der Luft im Ansaugrohr 5 angegeben. Stromauf der Drosselklappe 7 befindet sich im Ansaugrohr 5 eine Primär-Entlüftungsöffnung 9, die über eine Primär-Entlüftungsleitung 10 mit einem der Entlüftungsstutzen 4 an der Ventilhaube 2 verbunden ist. Stromab der Drosselklappe 7 befindet sich im Ansaugrohr 5 eine Sekundär-Entlüftungsöffnung 11, die über eine Sekundär-Entlüftungsleitung 12 mit dem anderen der zwei Entlüftungsstutzen 4 an der Ventilhaube 2 verbunden ist.

Der Querschnitt der Primär-Entlüftungsleitung 10 ist größer als der der Sekundär-Entlüftungsleitung 12. Die Größe der Sekundär-Entlüftungsöffnung 11 ist durch eine kalibrierte Düse 13 bestimmt und deutlich kleiner als die Primär-Entlüftungsöffnung 9. Im Verlauf der Primär-Entlüftungsleitung 10 befindet sich ein Drosselventil 14, in welchem ein Schieber 15 verschiebbar gegen die Kraft einer Feder 16 angeordnet ist. Der Schieber 15 ist mit einer Membran 17 einer Druckdose 18 verbunden. Die Membran 17 trennt die Druckdose 18 in zwei Räume 19 und 20. Der zum Schieber 15 hin gerichtete Raum 19 der Druckdose 18 ist mittels einer Leitung 21 mit dem Ansaugrohr 5 stromab der Drosselklappe 7 verbunden. Der Raum 20 ist mit einer Leitung 22 verbunden mit dem Ansaugrohr 5 stromauf der Drosselklappe 7. Der Schieber 10 weist eine Schließkurve 23 auf.

Wird die Brennkraftmaschine 1 mit hoher Last betrieben, dann ist die Drosselklappe 7 ganz oder nahezu ganz geöffnet. Im Ansaugrohr 5 herrscht sowohl stromauf als auch stromab der Drosselklappe 7 ein etwa gleicher Unterdruck. Dieser Unterdruck setzt sich sowohl über die Primär-Entlüftungsleitung 10 als auch über die Senkundär-Entlüftungsleitung 12 zum Kurbelgehäuse der Brennkraftmaschine 1 fort. Das im Kurbelgehäuse anfallende Gas (Blow-by) wird durch die Primär-Entlüftungsleitung 10 und - in geringerem Maße - auch durch die Sekundär-Entlüftungsleitung 12 in das Ansaugrohr 5 abgesaugt und der motorischen Verbrennung zugeführt.

Sowohl oberhalb als auch unterhalb der Membran 17 der Druckdose 18 herrscht annähernd gleicher Druck, so daß die Membran 17 nicht ausgelenkt wird und der Schieber 15 somit die Primär-Entlüftungsleitung 10 nicht drosselt. Deren gesamter Querschnitt steht so für die Entlüftungsleistung zur Verfügung.

Mit zunehmendem Schließen der Drosselklappe 7 verändern sich auch die Drücke oberhalb und unterhalb der Drosselklappe 7. Unterhalb der Drossellappe 7 nimmt der Unterdruck zu und oberhalb reduziert er sich. Über die Leitung 21 wird der zunehmende Unterdruck in den Raum 19 unterhalb der Membran 17 der Druckdose 18 übertragen. Der reduzierte Unterdruck oberhalb der Drosselklappe 7 überträgt sich über die Leitung 22 auf den Raum 20 oberhalb der Membran 17 der Druckdose 18. Durch die Druckdifferenz in den Räumen 19 und 20 wird die Membran 17 so ausgelenkt, daß der mit ihr verbundene Schieber 15 den Querschnitt der Primär-Entlüftungsleitung 10 reduziert.

Mit zunehmender Drosselung des Ansaugrohres 5 der Brennkraftmaschine 1 mittels der Drosselklappe 7 wird somit zunehmend auch die Primär-Entlüftungsleitung 10 gedrosselt. Bei geschlossener Drosselklappe 7, also bei Leerlauf der Brennkraftmaschine 1, wirkt der relativ hohe Unterdruck im Ansaugrohr 5 stromab der Drosselklappe 7 über die Sekundär-Entlüftungsleitung 12 auf das Kurbelgehäuse. Die Düse 13 verhindert ein zu starkes Absaugen von Gas aus dem Kurbelgehäuse. Die Primär-Entlüftungsleitung 10 ist nun durch den Schieber 15 verschlossen, so daß der Unterdruck im Kurbelgehäuse durch die Primär-Entlüftungsleitung 10 nicht aufgefüllt werden kann, sondern stabil erhalten bleibt. Gleichzeitig ist somit auch über den gesamten Betriebsbereich der Brennkraftmaschine unterhalb der Drosselklappe 7 ausreichender Unterdruck für den Antrieb diverser Servoaggregate vorhanden.

Indem der Schieber 10 eine Schließkurve 23 aufweist, kann das Drosselverhalten des Schiebers 10 so abgestimmt werden, daß über den gesamten Betriebsbereich der Brennkraftmaschine 1 ein optimaler und stabiler Unterdruck im Kurbelgehäuse aufrechterhaten werden kann. Ebenso wird bei allen Betriebsbedingungen das Kurbelgehäuse ausreichend entlüftet und es steht trotzdem ständig ausreichender Unterdruck zum Antrieb von Servogeräten zur Verfügung.

Die Erfindung ist nicht auf das Ausführungsbeispiel beschränkt. Das Drosselventil kann z.B. auch als Drehschieber ausgebildet sein. Als Aktuator zur Betätigung des Drosselventils kann anstelle einer Druckdose auch ein elektrischer Stellmotor vorgesehen sein, der von Stellsignalen angesteuert wird, die von einer elektronischen Motorsteuerung in an sich bekannter Weise generiert werden bzw. die als Kennfeld in einer Datei des Motorsteuergerätes gespeichert sind.

## Patentansprüche

1. Kurbelgehäuse-Entlüftung für eine Brennkraftmaschine (1) mit einer in einem Ansaugrohr (5) angeordneten Drosselklappe (7) und einer in Strömungsrichtung vor der Drosselklappe (7) in den Ansaugluftstrom mündenden Primär-Entlüftungsstelle (9) sowie einer in Strömungsrichtung (8) hinter der Drosselklappe (7) mündenden Sekundär-Entlüftungsstelle (11), wobei die Primär-Entlüftungsstelle (9) mit einer Primär-Entlüftungsleitung (10) und die Sekundär-Entlüftungsstelle (11) mit einer Sekundär-Entlüftungsleitung (12) mit einem mit dem Kurbelgehäuse in Verbindung stehendem Raum verbunden sind und die Primär-Entlüftungsleitung (10) gegenüber der Sekundär-Entlüftungsleitung (12) einen wesentlich größeren wirksamen Querschnitt aufweist und dass in der Primär-Entlüftungsleitung (10) ein Ventil vorgesehen ist, **dadurch gekennzeichnet, dass** das Ventil von einem Aktuator betätigbares Drosselventil (14) ist, welches den wirksamen Querschnitt der Primär-Entlüftungsleitung (10) mit abnehmender Motorlast reduziert.

2. Kurbelgehäuse-Entlüftung nach Anspruch 1, **dadurch gekennzeichnet, dass** der Aktuator vom Unterdruck im Ansaugrohr (5) angetrieben wird.

3. Kurbelgehäuse-Entlüftung nach Anspruch 1, **dadurch gekennzeichnet, dass** der Aktuator vom Differenzdruck zwischen den Drücken stromauf und stromab der Drosselklappe (7) angetrieben ist.

4. Kurbelgehäuse-Entlüftung nach Anspruch 1, **dadurch gekennzeichnet, dass** der Aktuator elektrisch angetrieben ist und er mittels des elektronischen Steuerteils der Brennkraftmaschine angesteuert ist.

5. Kurbelgehäuse-Entlüftung nach Anspruch 1 bis 4, **dadurch gekennzeichnet, daß** das Drosselventil (14) als Schieberventil ausgebildet ist.

6. Kurbelgehäuse-Entlüftung nach Anspruch 5, **dadurch gekennzeichnet, daß** der Schieber (15) des Schieberventils (14) eine auf die Charakteristik der Brennkraftmaschine (1) abgestimmte Schließkurve (23) aufweist.

## Claims

1. Crankcase breathing system for an internal combustion engine (1) with a throttle valve (7) arranged in an intake pipe (5) and with a primary breathing point (9) opening out into the intake air stream in front of the throttle valve (7) in the direction of flow as well as a secondary breathing point (11) opening out behind the throttle valve (7) in the direction of flow (8), wherein the primary breathing point (9) is connected to a primary breathing pipe (10) and the secondary breathing point (11) is connected to a primary breathing pipe (12) with a chamber connected to the crankcase and the primary breathing pipe (10) has a substantially larger effective cross-section than the secondary breathing pipe (12) and in that in the primary breathing pipe (10) is provided a valve, **characterised in that** the valve is a throttle valve (14) which can be actuated by an actuator and which reduces the effective cross-section of the primary breathing pipe (10) with decreasing engine load.

2. Crankcase breathing system according to claim 1, **characterised in that** the actuator is driven by the partial pressure in the intake pipe (5).

3. Crankcase breathing system according to claim 1, **characterised in that** the actuator is driven by the differential pressure between the pressures upstream and downstream of the throttle valve (7).

4. Crankcase breathing system according to claim 1, **characterised in that** the actuator is electrically driven and it is controlled by means of the electronic control part of the internal combustion engine.

5. Crankcase breathing system according to claims 1 to 4, **characterised in that** the throttle valve (14) is designed as a slide valve.

6. Crankcase breathing system according to claim 5, **characterised in that** the slide (15) of the slide valve (14) has a closing curve (23) adapted to the characteristic of the internal combustion engine (1).

## Revendications

1. Ventilation de carter de vilebrequin pour un moteur à combustion interne (1), comportant un papillon des gaz (7) qui est disposé dans le conduit d'admission (5), un point de ventilation primaire (9) qui débouche dans le flux d'air d'admission en amont du papillon des gaz (7), vu dans la direction d'écoulement, ainsi qu'un point de ventilation secondaire (11) qui débouche en aval du papillon des gaz (7), vu dans la direction d'écoulement (8), le point de ventilation primaire (9) et le point de ventilation secondaire (11) étant reliés respectivement par une conduite de ventilation primaire (10) et une conduite de ventilation secondaire (12) à une chambre qui communique avec le carter de vilebrequin, la conduite de ventilation primaire (10) ayant une section efficace nettement plus grande que la conduite de ventilation secondaire (12) et une soupape étant prévue dans la conduite de ventilation primaire (10), **caractérisée en ce que** la soupape est une soupape d'étranglement (14) commandée par un actionneur, qui diminue la section efficace de la conduite de ventilation primaire (10) lorsque la charge du moteur diminue.

2. Ventilation de carter de vilebrequin selon la revendication 1, **caractérisée en ce que** l'actionneur est entraîné par la dépression dans le conduit d'admission (5).

3. Ventilation de carter de vilebrequin selon la revendication 1, **caractérisée en ce que** l'actionneur est entraîné par la différence de pression entre les pressions en amont et en aval du papillon des gaz (7).

4. Ventilation de carter de vilebrequin selon la revendication 1, **caractérisée en ce que** l'actionneur est entraîné électriquement et est piloté par le biais du module de commande électronique du moteur à combustion interne.

5. Ventilation de carter de vilebrequin selon les revendications 1 à 4, **caractérisée en ce que** la soupape d'étranglement (14) est agencée en soupape à tiroir.

6. Ventilation de carter de vilebrequin selon la revendication 5, **caractérisée en ce que** le coulisseau (15) de la soupape à tiroir (14) présente un diagramme de fermeture (23) adapté à la courbe caractéristique du moteur à combustion interne (1).
